# EUROPÄISCHE PATENTSCHRIFT

(11) **EP 4 254 683 B1**
(45) Veröffentlichungstag und Bekanntmachung des Hinweises auf die Patenterteilung: **04.03.2026**
(21) Anmeldenummer: 23161568.3
(22) Anmeldetag: 13.03.2023
(51) Int. Cl.: H01R 24/86, H01R 13/6592, H01R 13/6591

(54) **RUNDSTECKVERBINDER UND VERFAHREN ZUM HERSTELLEN EINES RUNDSTECKVERBINDERS**
ROUND PLUG CONNECTOR AND METHOD FOR PRODUCING A ROUND PLUG CONNECTOR
CONNECTEUR ENFICHABLE ROND ET PROCÉDÉ DE FABRICATION D'UN CONNECTEUR ENFICHABLE ROND

(30) Priorität: 31.03.2022 DE 102022203226
(43) Veröffentlichungstag der Anmeldung: 04.10.2023
(73) Patentinhaber: Yamaichi Electronics Deutschland GmbH, 85609 Aschheim-Dornach (DE)
(72) Erfinder: Gomez, Jesus Romero, 85591 Vaterstetten (DE)
(74) Vertreter: Müller-Boré & Partner Patentanwälte PartG mbB

(56) Entgegenhaltungen:
- US-A- 4 842 544
- US-A- 5 267 878
- US-A1- 2012 258 622

## Beschreibung

Die Erfindung betrifft einen Rundsteckverbinder und ein Verfahren zum Herstellen eines Rundsteckverbinders.

Die Erfindung liegt auf dem Gebiet der Steckverbindertechnik, insbesondere auf dem Gebiet der Rundsteckverbinder, also Steckverbinder mit einem Gewinde zur Sicherung der Steckverbindung, z.B. mit einem M12-, M8-, M23- oder einem 7/8"-Gewinde. Solche Steckverbinder, insbesondere M12-Steckverbinder, werden zum Beispiel zur elektrischen Kontaktierung und/oder Verbindung von industriellem Ethernet verwendet. Weiterhin sind solche Steckverbinder oft mechanischen Beanspruchungen ausgesetzt, wie z. B. durch angeschlossene Maschinen. Deswegen sind diese Steckverbinder oft für mechanische Belastungen ausgelegt und können ein Gewinde aufweisen, mit dem eine Steckverbindung verschraubt und/oder gesichert werden kann.

Rundsteckverbinder sind üblicherweise an einem Kabelende angeordnet und dienen zur Kontaktierung eines komplementären Gegensteckverbinders wie z.B. eines Gegenrundsteckverbinders und/oder einer Gegenrundsteckverbinderbuchse. Rundsteckverbinder können mehrere Funktionen aufweisen. So können Rundsteckverbinder z.B. ein elektrisches Kontaktieren, ein mechanisches Sichern, eine Wasser- und/oder Staubdichtigkeit, ein Isolieren und/oder ein Abschirmen des Rundsteckverbinders ermöglichen. Um diese Mehrzahl von Funktionalitäten zu ermöglichen sind Rundsteckverbinder üblicherweise mehrteilig aufgebaut. Dabei liegt eine Herausforderung darin, eine sichere und einfach zu montierende Abschirmung des Rundsteckverbinders zu ermöglichen.

Das Dokument US 2012/258622 A1 offenbart eine Radialklemme für einen Steckverbinder mit einem geteilten Ringklemmenkörper, welcher ein erstes und ein zweites Ende aufweist, die einander gegenüberliegen. Vom ersten und zweiten Ende stehen Finger ab. Die Finger haben Außenflächen, die einer Krümmung eines Klemmkörpers der Radialklemme folgen. Die Finger verfügen über Werkzeugeingriffsflächen, die so konfiguriert sind, dass sie von einem Werkzeug erfasst und betätigt werden können. Der Klemmkörper vergrößert sich, wenn die Werkzeugeingriffsflächen durch das Werkzeug betätigt werden.

Das Dokument US 5,267,878 A offenbart einen Verbinder am Ende eines Abschirmungskabels, der einen Geflechtdraht aufweist, der einzelne isolierte Drähte umgibt. Der Verbinder ermöglicht einen Halt des Geflechtdrahtes in zurückgefalteter Form, um die einzelnen Drähte freizulegen. In einer Ausführungsform wird der Geflechtdraht über einen verjüngten Abschnitt zurückgefaltet und über diesem Abschnitt in Druckkontakt gehalten. In einer anderen Ausführungsform wird der geflochtene Draht über Gewinde auf einem rohrförmigen Körper geführt, der eine äußere Isolierschicht des Abschirmkabels umgibt, und wird dort durch einen rohrförmigen Anschluss mit Innengewinde gehalten.

Das Dokument US 4,842,544 A offenbart einen Steckverbinder und eine Anschlussmethode für Hochgeschwindigkeitssignalkabel mit kleinen Abmessungen. Der Steckverbinder weist eine Kabelführungshalterung aus Kunststoff auf, in die feine Signal- und Erdungsdrähte eines Kabels eingeführt und an einer präzisen Stelle zurückgefaltet werden, um ein Ensemble zu bilden. Dieses Ensemble verfügt über eine Geometrie, die eine einfache Handhabung und Ausrichtung beim Einführen in einen hinteren Teil eines Steckverbinders ermöglicht, wobei die Drähte in Eingriff mit geschlitzten Klingenabschnitten gleiten, um eine ordnungsgemäße Montage sicherzustellen. Die Klingenabschnitte werden radial nach innen gedrückt, um zu bewirken, dass die Drähte in darin befindlichen Schlitzen gefangen werden und zusätzlich durch Schweißen angeschlossen werden.

Der Erfindung liegt die Aufgabe zugrunde, einen Rundsteckverbinder mit einer verbesserten Abschirmung zu ermöglichen, insbesondere eine zuverlässige und/oder einfach zu montierende Abschirmung.

Diese Aufgabe wird durch die Gegenstände der unabhängigen Ansprüche gelöst. Bevorzugte Ausführungsformen beschreiben die Gegenstände der abhängigen Ansprüche.

Ein Aspekt betrifft einen Rundsteckverbinder mit einem Steckende, welches zum Herstellen einer Steckverbindung ausgebildet ist, und einem Kabelende, an dem ein Kabel mit einer Kabelschirmung in eine Kabelführungsrichtung aus dem Rundsteckverbinder geführt ist. Der Rundsteckverbinder weist weiterhin eine Schirmanbindung auf, welche die Kabelschirmung eines im Inneren des Rundsteckverbinders angeordneten Kabelabschnitts des Kabels mechanisch und/oder elektrisch kontaktiert. Dabei weist die Schirmanbindung zumindest einen Aufnahmeschlitz auf, durch welchen die Kabelschirmung des Kabelabschnitts zumindest teilweise durchgeführt ist.

Der Rundsteckverbinder kann als ein Rundsteckverbinder der eingangs genannten Art ausgebildet sein, also als ein Rundsteckverbinder mit einem Gewinde zur Sicherung der Steckverbindung, z.B. mit einem M12-, M8-, M23- oder einem 7/8"-Gewinde. Dabei kann das Steckende in Steckrichtung betrachtet etwa kreisförmig ausgebildet sein und/oder das verschraubbare Gewinde aufweisen.

Das Steckende kann an einem ersten Ende des Rundsteckverbinders ausgebildet sein, an welchem in eine Steckrichtung die Steckverbindung mit einem komplementären Gegensteckverbinder wie z.B. einem Gegenrundsteckverbinder und/oder einer Gegenrundsteckverbinderbuchse herstellbar ist. Diese Steckverbindung kann eine mechanische und/oder elektrische Kontaktierung des Gegensteckverbinders bewirken.

An einem zweiten Ende des Rundsteckverbinders ist das Kabelende ausgebildet, das dem Steckende abgewandt angeordnet sein kann. Der Rundsteckverbinder ist dazu ausgebildet, eine elektrische Kontaktierung zwischen entlang des und/oder im Kabel(s) geführter Leitungen und dem komplementären Gegensteckverbinder herzustellen.

Das Steckende und/oder das Kabelende kann jeweils als ein Ende eines Gehäuses des Rundsteckverbinders in und/oder gegen die Kabelführungsrichtung ausgebildet sein.

Das Kabel ist in Kabelführungsrichtung aus dem Kabelende herausgeführt. Bei einem geradlinigen Rundsteckverbinder kann die Kabelführungsrichtung etwa oder genau entgegengesetzt zur Steckrichtung des Rundsteckverbinders ausgebildet sein.

Das Kabel weist eine Kabelschirmung auf, welche Leitungen im Inneren des Kabels elektrisch abschirmt. Dazu kann die Kabelschirmung metallisch ausgebildet sein, z.B. aus einer Folie und/oder aus Drähten und/oder aus einem Drahtgeflecht. Die Kabelschirmung kann die Leitungen im Inneren des Kabels radial umgeben, und zwar insbesondere entlang des Kabelabschnitts, bevorzugt im Wesentlichen entlang des gesamten Kabels. Die Kabelschirmung kann von einer Isolierung umgeben sein.

Zumindest der Kabelabschnitt des Kabels ist im Inneren des Rundsteckverbinders angeordnet, z.B. an einem an das steckerseitige Kabelende angrenzenden Abschnitt des Kabels. Die Schirmanbindung kann diesen Kabelabschnitt zumindest teilweise umgeben, bevorzugt etwa in sämtlichen radialen Richtungen um die Kabelführungsrichtung herum. Dazu kann die Schirmanbindung im Wesentlichen kragenförmig und/oder ringförmig ausgebildet sein, also als eine Art Kragen, welcher den Kabelabschnitt zumindest teilweise umgibt. Die Schirmanbindung kann dazu ausgebildet sein, die Kabelschirmung direkt und/oder indirekt elektrisch mit einem (z.B. metallischen) Gehäuse des Rundsteckverbinders zu kontaktieren, so dass das Gehäuse, die Schirmanbindung und die Kabelschirmung zusammen auf z.B. elektrisch Masse liegen.

Dabei weist die Schirmanbindung den zumindest einen Aufnahmeschlitz auf. Dieser Aufnahmeschlitz kann als eine Öffnung und/oder als ein Spalt und/oder als eine Vertiefung in der Schirmanbindung ausgebildet sein. Dabei kann der Aufnahmeschlitz die Schirmanbindung zumindest in eine Richtung vollständig durchdringen, z.B. in radialer Richtung. Der Aufnahmeschlitz kann zur Aufnahme zumindest eines Teils der Kabelschirmung ausgebildet sein. Diese Aufnahmefunktion kann beinhalten, dass die Kabelschirmung des Kabelabschnitts zumindest teilweise vom Kabelabschnitt abgewickelt und durch den (oder die) Aufnahmeschlitz(e) durchgeführt ist. Der Aufnahmeschlitz kann zum Halten und/oder Positionieren der Kabelschirmung im Inneren des Rundsteckverbinders ausgebildet sein. Diese Positionierfunktion kann beinhalten, dass die Kabelschirmung des Kabelabschnitts derart im Aufnahmeschlitz sicher gehalten ist, dass ein Kontakt zwischen Schirmanbindung und Kabelschirmung hergestellt ist.

Die Isolierung kann vom Kabelabschnitt abisoliert sein. Dabei kann die Kabelschirmung des Kabelabschnitts freigelegt sein. Die Kabelschirmung des Kabelabschnitts ist zumindest teilweise aus ihrer ursprünglichen Schirmposition wegbewegt und stattdessen durch den zumindest einen Aufnahmeschlitz durchgeführt. Die Kabelschirmung des Kabelabschnitts kann auch etwa zweigeteilt oder mehrgeteilt sein, und diese zwei oder mehr Teile der Kabelschirmung können jeweils durch zwei oder mehr Aufnahmeschlitze der Schirmanbindung durchgeführt sein. Dabei kontaktiert die Kabelschirmung die Schirmanbindung mechanisch und elektrisch und stellt so insbesondere eine elektrische Verbindung der Schirmanbindung mit der Kabelschirmung des Kabels bereit.

Der Aufnahmeschlitz ist bevorzugt nicht durchgehend ausgebildet, sondern als ein Schlitz von einem Ende der Schirmanbindung in die Schirmanbindung hinein, aber nicht vollständig durch die Schirmanbindung hindurch. Der Aufnahmeschlitz kann somit an einem Schlitzende und/oder Anschlag enden. So ist die Kabelschirmung sicher an der Schirmanbindung gehalten, z.B. an dem Schlitzende und/oder Anschlag am Schlitzende.

Dabei kann die Schirmanbindung frei von Crimphülsen und/ oder ähnlichen kraftschlüssigen Verbindungen mit der Kabelschirmung verbunden sein. Die Kabelschirmung kann z.B. ausschließlich formschlüssig mit der Schirmanbindung verbunden sein, insbesondere ohne eine Federbelastung und/oder Crimpverbindung. Die Kabelschirmung des Kabelabschnitts kann einfach im zumindest einen Aufnahmeschlitz gehalten sein und so eine einfache Montage der Schirmanbindung an die Kabelschirmung ermöglichen. Gerade der Verzicht auf ein Festcrimpen der Kabelschirmung vereinfacht die Montage deutlich.

Der zumindest eine Aufnahmeschlitz der Schirmanbindung kann dennoch eine sichere Kontaktierung und somit eine zuverlässige Anbindung der Kabelschirmung an den Rundsteckverbinder ermöglichen.

Gemäß einer Ausführungsform ist der Aufnahmeschlitz zumindest abschnittsweise etwa parallel zu der Kabelführungsrichtung des Rundsteckverbinders ausgebildet. Hierbei kann der Aufnahmeschlitz als ein Schlitz in der kragenförmigen Schirmanbindung ausgebildet sein und dieser Schlitz kann etwa parallel zur Kabelführungsrichtung durch die Schirmanbindung ausgebildet sein. Dies kann entweder für einen Abschnitt des Aufnahmeschlitzes gelten oder für den gesamten Aufnahmeschlitz. Diese Ausrichtung des Aufnahmeschlitzes kann die Montage des Rundsteckverbinders vereinfachen, da das Kabel in Kabelführungsrichtung aus dem Rundsteckverbinder herausgeführt ist und deswegen üblicherweise entgegen der Kabelführungsrichtung in das Gehäuse des Rundsteckverbinders eingebracht wird. Damit fällt die Ausrichtung des Aufnahmeschlitzes zumindest abschnittsweise mit einer bevorzugten Montagerichtung und zudem mit einer relevanten Richtung des assemblierten Rundsteckverbinders zusammen, was sowohl beim Assemblieren als auch am assemblierten Rundsteckverbinder statisch vorteilhaft sein kann. So kann diese Ausrichtung des Aufnahmeschlitzes sowohl beim Assemblieren als auch am assemblierten Rundsteckverbinder ein Herausrutschen des Kabels aus der Schirmanbindung besonders wirkungsvoll behindern.

Gemäß einer Ausführungsform erstreckt sich der Aufnahmeschlitz von einem inneren Schirmungsende der Schirmanbindung in Richtung zu einem dem Kabel und/oder der Kabelführungsrichtung zugewandten äußeren Schirmungsende der Schirmanbindung hin. Dabei kann das innere Schirmungsende z.B. dem Steckende des Rundsteckverbinders zugewandt sein und/oder in Steckrichtung weisen. Dies bedeutet, dass eine Normale auf das innere Schirmungsende etwa gegen die Steckrichtung weist. Das äußere Schirmungsende kann dem Kabelende des Rundsteckverbinders zugewandt sein und in Kabelführungsrichtung weisen. Dies bedeutet, dass eine Normale auf das äußere Schirmungsende gegen die Kabelführungsrichtung weist. Hierbei kann sich der Aufnahmeschlitz vom inneren Schirmungsende in Kabelführungsrichtung zum Kabelende hin erstrecken, ohne jedoch das äußere Schirmungsende zu erreichen. Hierbei kann somit das innere Schirmungsende geschlitzt ausgebildet sein und das äußere Schirmungsende ungeschlitzt, d.h. z.B. massiv ausgebildet sein. Der Aufnahmeschlitz ist somit nicht durchgehend durch die Schirmanbindung hindurch ausgebildet sondern endlich, z.B. mit einem Anschlag am Schlitzende. Bei dieser Ausführungsform ist die durch den Aufnahmeschlitz durchgeführte Kabelschirmung bei einer Bewegung der Schirmanbindung entgegen der Kabelführungsrichtung, also insbesondere bei der Montage, von dem Schlitzende am äußeren Schirmungsende gehalten. Dadurch wird die Montage vereinfacht, da ein Herausrutschen der Kabelschirmung aus dem Aufnahmeschlitz reduziert werden kann.

Gemäß einer Ausführungsform weist die Schirmanbindung zumindest zwei Aufnahmeschlitze auf, wobei durch jeden der zumindest zwei Aufnahmeschlitze Teile der Kabelschirmung des Kabelabschnitts durchgeführt sind. Die beiden Aufnahmeschlitze können z.B. an etwa gegenüberliegenden Seiten der Kabelschirmung ausgebildet sein. Durch die Ausbildung zumindest zweier Aufnahmeschlitze wird die mechanische und somit auch die elektrische Verbindung zwischen der Kabelschirmung und der Schirmanbindung verbessert, z.B. zuverlässiger. Zudem muss die Kabelschirmung des Kabelabschnitts nicht vollständig durch lediglich einen einzige Aufnahmeschlitz durchgeführt werden, sondern die Kabelschirmung kann aufgeteilt werden in die zumindest zwei Aufnahmeschlitze. Als ein Optimum zwischen sicherem Halt und/oder Kontakt einerseits und einem nicht zu komplizierten Aufteilen der Kabelschirmung andererseits haben sich zwei Aufnahmeschlitze ergeben, durch die etwa gleich große Anteile der Kabelschirmung geführt sind.

Gemäß einer Ausführungsform ist die Kabelschirmung in Kabelführungsrichtung betrachtet von radial innen nach radial außen durch den zumindest einen Aufnahmeschlitz geführt. Die Kabelschirmung des Kabelabschnitts steht somit radial vom Kabel ab, und zwar durch den Aufnahmeschlitz hindurch. An einem radial äußeren Ende, also nach der Durchführung durch den Aufnahmeschlitz in radiale Richtung, kann die Kabelschirmung aus ihrer radialen Erstreckungsrichtung heraus verbogen und/oder umgelenkt sein. Die Kabelschirmung kann z.B. nach Durchführung durch den Aufnahmeschlitz von außen um die Kabelschirmung herumgewickelt sein. Dies kann eine sichere Verbindung der Kabelschirmung an der Schirmanbindung ermöglichen.

Gemäß einer Ausführungsform weist der zumindest eine Aufnahmeschlitz eine Lagerverbreiterung auf, durch welchen die Kabelschirmung hindurchgeführt ist. Die Lagerverbreiterung kann eine vorbestimmte Positionierung und/oder einen vorbestimmten Sitz der Kabelschirmung im Aufnahmeschlitz bewirken. Die Lagerverbreiterung ist bevorzugt an einem Ende des Aufnahmeschlitzes ausgebildet. Die Kabelschirmung kann dann beim Verbinden der Kabelschirmung mit der Schirmanbindung entlang etwa des gesamten Aufnahmeschlitzes bis hin zur Lagerverbreiterung in den Aufnahmeschlitz hineingeschoben werden. Die Lagerverbreiterung kann ein Herausrutschen der Kabelschirmung aus dem Aufnahmeschlitz entgegen ihrer Einbringrichtung (also z.B. entgegen der Kabelführungsrichtung) behindern und/oder reduzieren. Die Lagerverbreiterung kann es außerdem ermöglichen, dass die Kabelschirmung mit Bewegungsspielraum umgelenkt und relativ passgenau um einen Außenumfang der Schirmanbindung herumgewickelt werden kann.

Gemäß einer Ausführungsform ist die Kabelschirmung des Kabelabschnitts zu zumindest einem Zopf verdreht durch den Aufnahmeschlitz geführt. Beim Assemblieren kann die Kabelschirmung des Kabelabschnitts zunächst zu zumindest einem Zopf verdreht und als Zopf in den Aufnahmeschlitz hineingeführt werden.

Bevorzugt kann die Kabelschirmung zu zwei etwa gegenüberliegenden Zöpfen verdreht werden, welche in zwei gegenüberliegende Aufnahmeschlitze eingeführt werden. Der zumindest eine Zopf kann dabei z.B. bis zu einer Lagerverbreiterung des Aufnahmeschlitzes eingeführt werden. Zum Zopf verdreht lässt sich die Kabelschirmung, welche z. B. als Folie und/oder als Drahtgemenge ausgebildet sein kann, besonders sicher und im Wesentlichen vollständig in den oder die Aufnahmeschlitz(e) einführen. Somit kann ein Abstehen von zusätzlicher Kabelschirmung verhindert und/oder reduziert werden. Weiterhin ist ein Zopf kompakter als einzelne Drähte und/oder Folien, weswegen ein Zopf in seiner kompakten Form zuverlässig in eine Sollposition gepresst und/oder gebracht werden kann.

Gemäß einer Ausführungsform weist die Schirmanbindung zumindest eine Lagernut auf, in welcher ein durch den Aufnahmeschlitz hindurchgeführter Teil der Kabelschirmung gelagert ist. Die Lagernut kann etwa senkrecht zur Kabelführungsrichtung ausgebildet sein, z.B. kann sie sich etwa senkrecht zur Kabelführungsrichtung um die Schirmanbindung herum erstrecken, z.B. entlang eines Außenumfangs der Schirmanbindung. Die Lagernut kann in und/oder gegen die Kabelführungsrichtung durch zumindest eine Erhöhung begrenzt sein. Die zumindest eine Erhöhung und/oder die Form der Lagernut kann ein sicheres Lagern der Kabelschirmung des Kabelabschnitts in der Lagernut ermöglichen und/oder ein unbeabsichtigtes Herausschieben der Kabelschirmung in oder gegen die Kabelführungsrichtung aus der Lagernut heraus reduzieren. Dies gilt insbesondere beim Assemblieren des Rundsteckverbinders. Somit stellt die Lagernut eine Möglichkeit bereit, den durch den Aufnahmeschlitz durchgeführten Teil der Kabelschirmung sicher und zuverlässig zu positionieren und/oder zu lagern. Ähnliches gilt für den daran angrenzenden Teil der Kabelschirmung, also z.B. den im Aufnahmeschlitz befindlichen Teil, da dieser mit dem in der Lagernut gelagerten Teil der Kabelschirmung zusammenhängt. Die Lagernut kann geräumig genug ausgebildet sein, um die Kabelschirmung in einem zu einem Zopf verdrehten Zustand zu lagern.

Gemäß einer Ausführungsform ist die Kabelschirmung des Kabelabschnitts gegen ein Gehäuse des Rundsteckverbinders gepresst. Dies kann insbesondere den in der Lagernut angeordneten Teil der Kabelschirmung betreffen. Das Verpressen der Kabelschirmung gegen das Gehäuse kann einerseits eine sichere mechanische und/oder elektrische Kontaktierung der Kabelschirmung mit dem Gehäuse ermöglichen. In Gegenrichtung kann andererseits die Kabelschirmung so auch sicher gegen die Schirmanbindung gepresst sein. Dies gilt insbesondere, wenn die Kabelschirmung zwischen dem Gehäuse von außen und der Kabelschirmung von innen in einem Presssitz angeordnet ist. Hierdurch kann eine sichere elektrische Kontaktierung zwischen dem Gehäuse und der Kabelschirmung und der Schirmanbindung bereitgestellt werden. Somit können alle diese Bauteile zuverlässig auf dasselbe elektrische Potential gelegt sein, z.B. auf elektrisch Masse und/oder Erde.

Gemäß einer Ausführungsform ist die Schirmanbindung etwa zylinderförmig und/oder metallisch ausgebildet. Eine metallische Schirmanbindung stellt eine besonders sichere elektrische Schirmwirkung bereit. Die zylinderförmige Ausbildung kann als Kragen und/oder Ring um den Kabelabschnitt herum angeordnet sein. Hierbei kann die Zylinderachse im Wesentlichen mit der Kabelachse und/oder der Kabelführungsrichtung zusammenfallen. Somit kann die Schirmanbindung als etwa zylinderförmige Hülse und/oder als ein Kragen ausgebildet sein, der den Kabelabschnitt sicher im Wesentlichen vollständig (z.B. bis auf den oder die Aufnahmeschlitze) umgibt und somit abschirmt.

Gemäß einer Ausführungsform weist der Rundsteckverbinder einen Isolator auf, in welchem elektrische Kontakte angeordnet sind, und welcher in ein Gehäuse des Rundsteckverbinders eingepresst ist. Isolatoren können z. B. aus Kunststoff und/oder Keramik ausgebildet sein und die elektrischen Kontakte sicher halten und/oder lagern, welche mit elektrischen Leitungen des Kabels verbunden sein können. Der Isolator kann die Kontakte so halten, dass sie komplementäre Kontakte des komplementären Gegensteckverbinders und/oder der komplementären Steckbuchse kontaktieren, wenn der Rundsteckverbinder seine Steckverbindung eingeht.

In einer Weiterbildung weist die Schirmanbindung ein Verbindungselement auf, an welchem der Isolator befestigt ist. Das Verbindungselement kann z.B. als eine Clipsverbindung und/oder als eine Steckverbindung ausgebildet sein. Das Verbindungselement kann am inneren Schirmungsende der Schirmanbindung ausgebildet sein, welches dem Isolator und/oder dem Steckende des Rundsteckverbinders zugewandt ist. Das Verbindungselement ermöglicht es, den Isolator schon in einem noch nicht vollständig assemblierten Zustand des Rundsteckverbinders an der Schirmanbindung zu befestigen. Somit kann der Isolator zusammen mit der Schirmanbindung in das Gehäuse eingebracht werden, was das Assemblieren des Rundsteckverbinders erleichtern kann. Alternativ kann der Isolator das Verbindungselement aufweisen und somit der Isolator für eine Befestigung der Schirmanbindung am Isolator sorgen. Allgemein können sowohl der Isolator als auch die Schirmanbindung dazu ausgebildet sein, in einem vorassemblierten Zustand aneinander befestigt zu sein.

**In** einer zusätzlichen oder alternativen Weiterbildung weist die Schirmanbindung eine Anschlagfläche auf, mittels welcher der Isolator in das Gehäuse eingepresst ist. Die Anschlagfläche kann z.B. an (oder benachbart zu) einem dem Isolator zugewandten Ende der Schirmanbindung ausgebildet sein, z.B. an ihrem inneren Schirmungsende. Die Anschlagfläche ermöglicht es, beim Einschieben des Isolators und/oder der Schirmanbindung in das Gehäuse Kraft von der Schirmanbindung auf den Isolator auszuüben, so dass der Isolator sicher in das Gehäuse eingepresst werden kann. Die Anschlagsfläche dient somit zum Kraftübertrag von der Schirmanbindung auf den Isolator und/oder umgekehrt. Insbesondere kann die Anschlagsfläche so ausgebildet sein, dass sie etwa senkrecht zur Kabelführungsrichtung ausgebildet ist und entgegen der Kabelführungsrichtung zum Isolator weist.

Alternativ dazu kann der Isolator eine entsprechend entgegengesetzt gerichtete Anschlagsfläche aufweisen. Diese kann auch zusätzlich zur Anschlagsfläche der Schirmanbindung ausgebildet sein, so dass die beiden Anschlagsflächen sicher aufeinander zu liegen kommen und zu einem sicheren Kraftbetrag beitragen.

Gemäß einer Ausführungsform weist die Schirmanbindung ein Kodierelement auf.

Diese Kodierung kann für den Isolator und/oder das Gehäuse gelten, so dass z.B. der Isolator nur in einer vorbestimmten Ausrichtung relativ zur Schirmanbindung angeordnet werden kann, insbesondere in einem teilassemblierten Zustand, in welchem die Schirmanbindung über ein Verbindungselement mit dem Isolator befestigt ist. Die Kodierung ermöglicht eine zuverlässige Zuordnung der Kontakte des Rundsteckverbinders mit dem zugehörigen und/oder zugeordneten Leitungen des abgeschirmten Kabels.

Ein Aspekt betrifft ein Verfahren zum Herstellen einer Steckverbindung zwischen dem oben genannten Rundsteckverbinder und einem Kabel, mit den Schritten:
- Bereitstellen eines Rundsteckverbinders mit einem Steckende, welches zum Herstellen einer Steckverbindung ausgebildet ist;
- Bereitstellen eines Kabelendes;
- Anordnen eines Kabels mit einer Kabelschirmung an dem Rundsteckverbinder derart, dass es an dem Kabelende in eine Kabelführungsrichtung aus dem Rundsteckverbinder herausgeführt ist;
- Mechanisches und/oder elektrisches Kontaktieren der Kabelschirmung eines im Inneren des Rundsteckverbinders angeordneten Kabelabschnitts des Kabels mittels einer Schirmanbindung; und
- zumindest teilweises Durchführen der Kabelschirmung des Kabelabschnitts durch zumindest einen Aufnahmeschlitz der Schirmanbindung, wobei der Aufnahmeschlitz zumindest abschnittsweise etwa parallel zur der Kabelführungsrichtung des Rundsteckverbinders ausgebildet ist.

Das Verfahren kann insbesondere dazu verwendet werden, einen Rundsteckverbinder gemäß dem voranstehend beschriebenen Aspekt herzustellen. Deswegen betreffen die Ausführungen zum Rundsteckverbinder auch das Verfahren und umgekehrt. Der Rundsteckverbinder kann zusätzlich vergossen werden, insbesondere kann die Schirmanbindung mitsamt dem hindurchgeführten Teil der Kabelschirmung vergossen sein, z.B. an ein Gehäuse des Rundsteckverbinders.

Das Verfahren kann einen Schritt aufweisen, gemäß dem die durch den Aufnahmeschlitz durchgeführte Kabelschirmung umgelegt wird, insbesondere etwa senkrecht zur Kabelführungsrichtung und/oder in eine Lagernut. Dies kann den Kabelteil der Kabelschirmung betreffen, welcher von radial innen nach radial außen durch die Schirmanbindung hindurchgeführt ist und so radial außen um die Schirmanbindung gewickelt und/oder gelegt werden kann.

Im Rahmen dieser Erfindung können die Begriffe "im Wesentlichen" und/oder "etwa" so verwendet sein, dass sie eine Abweichung von bis zu 5% von einem auf den Begriff folgenden Zahlenwert beinhalten, eine Abweichung von bis zu 5° von einer auf den Begriff folgenden Richtung und/oder von einem auf den Begriff folgenden Winkel.

In der Beschreibung wird auf eine radiale Richtung Bezug genommen, welche auf die Kabelführungsrichtung bezogen sein kann und von einer Kabelachse weg nach außen weisen kann.

Die Erfindung wird nachfolgend anhand von in Figuren gezeigten Ausführungsbeispielen näher beschrieben. Hierbei können gleiche oder ähnliche Bezugszeichen gleiche oder ähnliche Merkmale der Ausführungsformen kennzeichnen. Einzelne in den Figuren gezeigte Merkmale können in anderen Ausführungsbeispielen implementiert sein. Es zeigen:
- Figur 1: eine perspektivische Darstellung einer Ausführungsform eines unvergossenen Rundsteckverbinders;
- Figur 2: eine perspektivische Explosionsdarstellung des in Figur 1 gezeigten Rundsteckverbinders;
- Figur 3: eine perspektivische Darstellung einer Schirmanbindung des Rundsteckverbinders;
- Figur 4: eine perspektivische Schnittdarstellung der Schirmanbindung des Rundsteckverbinders; und
- Figur 5: eine seitliche Schnittdarstellung durch den Rundsteckverbinder.

**Figur 1** zeigt in einer perspektivischen Darstellung eine Ausführungsform eines Rundsteckverbinders 1 in einem unvergossenen Zustand. Der Rundsteckverbinder 1 erstreckt sich in Kabelführungsrichtung K von einem Steckende 10 bis zumindest einem Kabelende 20.

Am Kabelende 20 ist ein Kabel 100 in Kabelführungsrichtung K aus dem Rundsteckverbinder 1 herausgeführt. Die Kabelführungsrichtung K kann mit einer mittleren Kabelachse des Kabels 100 zusammenfallen und vom Rundsteckverbinder 1 entlang des Kabels 100 wegweisen.

Im Inneren weist der Rundsteckverbinder einen Isolator 50 (vgl. z.B. Fig. 2) auf, in dem Kontakte des Rundsteckverbinders 1 gelagert sind (nicht in den Figuren gezeigt). Diese elektrischen Kontakte kontaktieren einerseits Leitungen 103 des Kabels 100 (vgl. z.B. Fig. 2) und können andererseits am Steckende 10 von entsprechenden Kontakten eines Gegensteckverbinders kontaktiert werden können.

Der Isolator 50 ist im Inneren eines Gehäuses 40 angeordnet. Das Gehäuse 40 ist etwa rund und/oder rohrförmig ausgebildet und kann z. B. metallisch ausgebildet sein. Am Steckende 10 weist es einen Steckansatz auf, mittels dessen es in einen nicht in den Figuren gezeigten komplementären Gegensteckverbinder und/oder eine komplementäre Gegensteckbuchse einsteckbar ist. Das Gehäuse 40 kann sich vom Steckende 10 bis zum Kabelende 20 erstrecken. Das Einstecken kann in eine Steckrichtung erfolgen, welche entgegengesetzt zu einer Kabelführungsrichtung K ausgebildet sein kann.

Weiterhin kann der Rundsteckverbinder 1 ein Gewinde mit einer vorbestimmten Größe aufweisen und/oder einen Schraubring, mittels dessen er am komplementären Gegensteckverbinder (also dem komplementären Gegensteckverbinder oder einer Gegensteckbuchse) fest verschraubt und/oder gesichert werden kann.

Der Rundsteckverbinder 1 kann am Gehäuse 40 z.B. benachbart zum Steckende 10 ein Innengewinde aufweisen, mit welchem die Steckverbindung verschraubt und somit gesichert werden kann. Der Rundsteckverbinder 1 kann als ein Rundsteckverbinder mit einem metrischen Gewinde und/oder mit einen Zollgewinde ausgebildet sein, z.B. als ein M12- oder M8-Steckverbinder. Der Rundsteckverbinder 1 kann als ein verkürzter Rundsteckverbinder ausgebildet sein, d.h. ein Rundsteckverbinder mit einer kurzen Baulänge in Kabelführungsrichtung K vom Steckende 10 zum Kabelende 20. Der Rundsteckverbinder 1 kann somit auf eine möglichst kurze Baulänge optimiert sein ohne Abstriche hinsichtlich seiner Funktionalität (wie z.B. Verschraubbarkeit, Schirmungsfunktion und/oder Robustheit) zu machen.

Der Rundsteckverbinder 1 kann nach dem Assemblieren in seinen in Fig. 1 gezeigten zusammengebauten Zustand mit einer Vergussmasse vergossen wer, was in den Figuren nicht gezeigt ist. Mit der Vergussmasse kann der Rundsteckverbinder 1 abgedichtet und/oder stabilisiert werden, insbesondere am Kabelende 20.

**Figur 2** zeigt den in Figur 1 gezeigten Rundsteckverbinder 1 in einer perspektivischen Explosionsdarstellung. Im Kabel 100 sind im Inneren die Leitungen 103 angeordnet, deren steckseitige Enden in Figur 2 abisoliert sind und sowohl aus der Isolierung des Kabels 100 als auch aus Einzelisolierungen der einzelnen Leitungen 103 hinausragen. Diese freien Enden der Leitungen 103 sind zum Kontaktieren von Kontakten im Inneren des Isolators 50 ausgebildet.

Ein Ende des Kabels 100 ist als ein Kabelabschnitt 101 ausgebildet, welcher im assemblierten Zustand von einer Schirmanbindung 30 kontaktiert und/oder umgeben ist. Die Schirmanbindung 30 kann metallisch ausgebildet sein, insbesondere aus Messing.

Die Schirmanbindung 30 ist als Kragen und/oder Ring um den endseitigen Kabelabschnitt 101 gelegt. Das Kabel 100 kann am Kabelabschnitt 101 innerhalb des Rundsteckverbinders 1 enden. Der Kabelabschnitt 101 kann zentral durch die Schirmanbindung 30 des Rundsteckverbinders 1 hindurchgeführt sein, und zwar in etwa entlang einer Zylinderachse und/oder Mittelachse der etwa zylinderförmigen und/oder kragenförmigen und/oder ringförmigen Schirmanbindung 30.

Das Kabel 100 ist selbst abgeschirmt durch eine Kabelschirmung 102, welche z.B. als eine Folie und/oder als ein Drahtgeflecht ausgebildet sein kann. Die Kabelschirmung 102 schirmt die Leitungen 103 nach radial außen elektrisch ab.

Die Schirmanbindung 30 kann mehrere Funktionen erfüllen. Sie kann dazu ausgebildet und vorgesehen sein, die Kabelschirmung 102 elektrisch zu kontaktieren. Die Schirmanbindung 30 kann zudem dazu ausgebildet sein, einen elektrischen Kontakt zwischen der Kabelschirmung 102 und dem Gehäuse 40 herzustellen. Weiterhin kann die Schirmanbindung 30 dazu ausgebildet sind, zumindest den Kabelabschnitt 101 elektrisch abzuschirmen. Dies kann insbesondere dann sinnvoll sein, wenn dieser abisoliert und befreit von der Kabelschirmung 102 ist, z.B. zum Anschließen der Leitungen 103 an die Kontakte des Rundsteckverbinders 1.

Der Rundsteckverbinder 1 kann weiterhin eine optionale Verriegelung 60 aufweisen, mit welcher die Anbindung der Kabelschirmung 102 und/oder eine Verriegelung verstärkt und/oder bewirkt werden kann.

Der Isolator 50 ist als größtenteils massiver etwa zylinderförmiger Körper ausgebildet. Im Inneren kann der Isolator 50 Kanäle für in den Figuren nicht gezeigte Kontakte aufweisen, welche einerseits die Leitungen 103 kontaktieren und andererseits am Steckende 10 (vgl. Figur 1) mit komplementären Kontakten eines komplementären Gegensteckverbinders und/oder einer komplementären Gegensteckbuchse verbunden werden können.

Der Isolator 50 kann aus einem elektrisch isolierenden Material ausgebildet sein, z.B. aus Kunststoff und/oder Keramik. Der Isolator 50 kann in das Gehäuse 40 eingepresst werden. Dazu kann der Isolator 50 an einem Kontaktende 52, welches dem Kabel 100 zugewandt ist, eine Gegenfläche aufweisen, an der er in das Gehäuse 40 hineingeschoben und/oder hineingepresst werden kann.

Das Gehäuse 40 kann im Wesentlichen die Form eines Hohlzylinders aufweisen und ist zur Aufnahme des Isolators 50 ausgebildet. Im assemblierten Zustand kann zudem der Kabelabschnitt 101 und die Schirmanbindung 30 im Inneren des Gehäuses 40 angeordnet sein, vgl. Figur 1.

**Figur 3** zeigt die Schirmanbindung 30 in einer perspektivischen Darstellung ohne die restlichen Elemente des Rundsteckverbinders 1. Die Schirmanbindung 30 ist ungefähr in der Form eines Zylindermantels ausgebildet, welcher sich in Kabelführungsrichtung K von einem inneren Schirmungsende 31 bis zu einem äußeren Schirmungsende 32 erstreckt. Das äußere Schirmungsende 32 kann dem Kabel 100 zugewandt sein und das innere Schirmungsende 31 kann dem Steckende 10 (vgl. Figur 1) zugewandt sein.

Im Zylindermantel ist zumindest ein Aufnahmeschlitz 33 ausgebildet, im gezeigten Ausführungsbeispiel sind es zwei einander bezüglich der Mittelachse und/oder Zylinderachse gegenüber liegende Aufnahmeschlitze 33. Die Aufnahmeschlitze 33 sind am und oder im inneren Schirmungsende 31 ausgebildet. An den Aufnahmeschlitzen 33 ist das inneren Schirmungsende 31 offen ausgebildet, so dass die Kabelschirmung 102 von dem inneren Schirmungsende her in den Aufnahmeschlitz 31 eingeführt und/oder eingeschoben werden kann. Der Aufnahmeschlitz 33 erstreckt sich somit vom inneren Schirmungsende 31 im Wesentlichen geradlinig und/oder linear in Kabelführungsrichtung K durch die Schirmanbindung 30 hindurch, insbesondere durch ihren Zylindermantel hindurch.

Am äußeren Schirmungsende 32 ist der Aufnahmeschlitz 33 geschlossen ausgebildet. Dort weist der Aufnahmeschlitz 33 ein Schlitzende und/oder einen Anschlag für die eingeführte Kabelschirmung 102 auf.

Bei dem in Figur 3 perspektivisch sichtbaren Aufnahmeschlitz 33 ist am äußeren Schirmungsende 32 ein Kodierelement 38 angeordnet. Dieses Kodierelement 38 ermöglicht es, die Schirmanbindung 30 in einer vorbestimmten Verdrehposition relativ zum Isolator 50 zu positionieren und mit ihm zu verbinden, um so eine Kodierung der einzelnen Leitungen 103 mit den entsprechenden Kontakten im Isolator 50 zu ermöglichen.

Der Aufnahmeschlitz 33 kann zumindest einseitig geschlossen ausgebildet sein. Bevorzugt ist der Aufnahmeschlitz am äußeren Schirmungsende 32 geschlossen, so dass die Schirmanbindung 30 mitsamt der im Aufnahmeschlitz 33 angeordneten Kabelschirmung 102 entgegen der Kabelführungsrichtung K in das Gehäuse 40 des Rundsteckverbinders 1 eingeschoben werden kann, ohne dass die Kabelschirmung 102 dabei aus dem Aufnahmeschlitz 33 rutscht. Das verschlossene Ende kann verhindern und/oder zumindest reduzieren, dass die Kabelschirmung 102 beim Assemblieren des Rundsteckverbinders 1 (z.B. in Kabelführungsrichtung K) aus dem Aufnahmeschlitz 33 herausrutscht.

In einer alternativen Ausführungsform weist der Aufnahmeschlitz 33 zumindest eine Verbreiterung auf, in welcher die Kabelschirmung 102 gelagert sein kann.

Zur Anbindung der Kabelschirmung 102 an die Schirmanbindung 30 kann die Kabelschirmung 102 zunächst vom Kabelabschnitt 101 abisoliert werden und z.B. zu zwei radial abstehenden Zöpfen verdreht werden, welche in die Aufnahmeschlitze 33 eingeführt werden. Anschließend können diese "Zöpfe" der Kabelschirmung 102 um etwa 90° gebogen und um den Außenmantel der Schirmanbindung 30 herumgelegt werden.

Dazu kann die Schirmanbindung 30 eine Lagernut 35 aufweisen. Die Lagernut 35 ist als eine Vertiefung im Außenmantel der Schirmanbindung 30 ausgebildet. Die Lagernut 35 kann in Kabelführungsrichtung K von einem äußeren Anschlag 35b begrenzt sein und/oder gegen die Kabelführungsrichtung K von einem inneren Anschlag 35a. Die beiden Anschläge 35a und 35b sind in der in den Figuren gezeigten Ausführungsform als Stufen im Außenmantel der Schirmanbindung 30 ausgebildet. Die Anschläge 35a und/oder 35b können ein Herausrutschen der in der Lagernut 35 angeordneten Kabelschirmung 102 in und/oder gegen die Kabelführungsrichtung K verhindern und/oder reduzieren. Somit ermöglicht es die Lagernut 35, die Kabelschirmung 102 an einer vorbestimmten und sicher gelagerten Position um die Schirmanbindung 30 herumzulegen.

Die gezeigte Schirmanbindung 30 kann weiterhin ein Verbindungselement 36 aufweisen. Im Ausführungsbeispiel ist das Verbindungselement 36 als eine Klipsnase und/oder Klipsverbindung am inneren Schirmungsende 31 ausgebildet. Das Verbindungselement 36 ermöglicht eine sichere Verbindung mit dem Isolator 50. Dazu kann der Isolator 50 angrenzend an sein Kontaktende 52 eine kragenartige Verdickung 53 aufweisen, um welche das Verbindungselement 36 herumgeklipst werden kann (vgl. Figur 2 und Figur 5). In einer alternativen Ausführungsform kann das Verbindungselement 36 als ein Press-, Schraub-, und/oder Hakenverbindungselement ausgebildet sein.

Die Schirmanbindung 30 kann weiterhin eine Anschlagfläche 37 aufweisen. Die Anschlagfläche 37 ist in einer Ebene etwa senkrecht zur Kabelführungsrichtung K angeordnet und kann als eine Stufe im inneren Zylindermantel der Schirmanbindung 30 ausgebildet sein. Die Anschlagsfläche 37 kann beim Assemblieren gegen das Kontaktende 52 des Isolators 50 (vgl. Figur 2) gedrückt werden, um so den Isolator 50 mittels Kraftübertragung ins Innere des Gehäuses 40 hereinschieben und/oder hereinpressen zu können. Die Anschlagfläche 37 kann nahezu vollumfänglich um die Schirmanbindung 30 herum ausgebildet sein, mit Ausnahme an der Position des oder der Aufnahmeschlitze 33.

**Figur 4** zeigt in einer perspektivischen Schnittdarstellung einen Schnitt durch die auch in Figur 3 gezeigte Schirmanbindung 30. Hierbei ist insbesondere der Blick auf den in Figur 3 perspektivisch verdeckten Aufnahmeschlitz 33 freigegeben, welcher etwa baugleich zu dem in Figur 3 perspektivisch gezeigten Aufnahmeschlitz 33 ausgebildet sein kann. Allerdings kann an dieser Seite das Kodierelement 38 weggelassen sein, um so eine eindeutige Positionierung zu ermöglichen.

Die Schirmanbindung 30 ist im Wesentlichen als Zylindermantel ausgebildet, welche zumindest an der Lagernut 35 eine oder zwei Stufen aufweisen kann. Die Anschlagsfläche 37 ist hierbei bevorzugt an der Innenseite des inneren Anschlags 35a ausgebildet, so dass dieselbe Stufe am radial äußeren Zylindermantel der Schirmanbindung den inneren Anschlag 35a ausbildet und am radial inneren Zylindermantel die Anschlagsfläche 37.

Innen und außen können sich allgemein auf die radiale Richtung zur Kabelführungsrichtung K und/oder Steckrichtung beziehen.

Am äußeren Schirmungsende 32 kann die Schirmanbindung 30 eine Verdickung aufweisen, welche die Schirmanbindung 30 am Kabelende 20 abschließt. Diese Verdickung der Schirmanbindung 30 kann den äußeren Anschlag 35 ausbilden und/oder als robustes Aufnahmeende zum Aufnehmen und sicheren Anbinden des Kabels 100 ausgebildet sein.

**Figur 5** zeigt eine Schnittdarstellung durch den Rundsteckverbinder 1 im assemblierten Zustand. Gezeigt ist insbesondere ein Schnitt durch das Kabel 100 mitsamt dem Kabelabschnitt 101. Die Leitungen 103 des Kabels 100 sind am Kontaktende 52 mit dem Isolator 50 verbunden, genauer mit darin befindlichen elektrischen Kontakten (nicht gezeigt).

Beim Assemblieren kann zunächst der Kabelabschnitt 101 des Kabels 100 in die Schirmanbindung 30 eingebracht werden. Der Kabelabschnitt 101 kann abisoliert werden und die Kabelschirmung 102 freigelegt werden. Anschließend kann die Kabelschirmung 102 zu im Wesentlichen gleich großen Teilen seitlich, d.h. in radialer Richtung, weggebogen werden, z. B. zu Zöpfen verdreht. Diese abstehenden Teile der Kabelschirmung 102 werden durch die Aufnahmeschlitze 33 hindurchgeführt, bevorzugt vom inneren Schirmungsende 31 an in Kabelführungsrichtung K. Anschließend werden sie in die Lagernut 35 seitlich umgebogen. Dort können die Zöpfe der Kabelschirmung 102 in der in Figur 5 gezeigten Position angeordnet werden. In Fig. 5 sind diese Zöpfe der Kabelschirmung 102 als schematische, zerdrückte Ellipsen angedeutet, welche in der Lagernut 35 angeordnet sind.

Nach oder vor dieser Anbindung der Kabelschirmung 102 an die Schirmanbindung 30 kann eine Verbindung der Leitungen 103 mit dem Isolator 50 erfolgen, genauer eine elektrische Kontaktierung der darin gelagerten Kontakte.

Ist das Kabel 100 so mit der Schirmanbindung 30 und dem Isolator 50 verbunden, kann die Schirmanbindung 30 mit dem Isolator 50 verbunden werden. Dazu kann das Verbindungselement 36 um die Verdickung 53 des Isolators 50 geklipst werden. Diese Klipsverbindung stellt eine vorassemblierte Verbindung zwischen Schirmanbindung 30 und Isolator 50 unter Einbeziehung des Kabelabschnitts 101 bereit.

Hierbei kann das Kontaktende 52 des Isolators 50 im Inneren der Schirmanbindung 30 an der Anschlagfläche 37 anliegen. So kann das so vorassemblierte Bauteil mit Isolator 50 voran entgegen der Kabelführungsrichtung K in das Innere des Gehäuses 40 gepresst werden. Dazu kann von der Schirmanbindung 30 her über die Anschlagsfläche 37 Druck auf das Kontaktende 52 des Isolators 50 ausgeübt werden. Dieser Druck kann entgegen der Kabelführungsrichtung K gerichtet sein. Auf diese Art und Weise kann der Isolator 50 mit Kraft ins Innere des Gehäuses 40 eingepresst werden.

Das Gehäuse 40 und/oder der Isolator 50 kann Presselemente 41 aufweisen, welche an einer (z.B. mechanischen) Kontaktfläche zwischen Gehäuse 40 und Isolator 50 ausgebildet sein können. Dort können die Presselemente 41 einen sicheren Presssitz des Isolators 50 im Inneren des Gehäuses 40 bereitstellen und/oder verbessern. Die Presselemente 41 können jeweils als Verdickung ausgebildet sein, welche den Abstand zwischen Gehäuse 40 und Isolator 50 reduziert, so dass diese Bauteile nur in einem festen Presssitz miteinander verbunden sind.

Nach dem Assemblieren ist die Kabelschirmung 102 im Inneren der Lagernut 35 zwischen der Schirmanbindung 30 von innen und dem Gehäuse 40 von außen eingepresst (vgl. Zöpfe der Kabelschirmung 102 in Fig. 5). Dies kann einen sicheren mechanischen und/oder elektrischen Kontakt zwischen der Schirmanbindung 30, der Kabelschirmung 102 und dem Gehäuse 40 bewirken.

Somit ist auf eine einfache und wirkungsvolle Art und Weise eine sichere Schirmanbindung für einen Rundsteckverbinder bereitgestellt.

Der in Figur 5 in einer Schnittdarstellung gezeigte Rundsteckverbinder 1 kann nach dem wie beschriebenen Assemblieren mit einer Vergussmasse vergossen werden.

Der Rundsteckverbinder 1 kann weitere Bauteile wie z. B. eine äußere Dichtung 70 aufweisen, welche als ein O-Ring ausgebildet sein kann. Die Dichtung 70 kann den Rundsteckverbinder 1 nach außen hin abdichten, während der Presssitz an den Presselementen 41 eine wasser- und/oder staubdichte Verbindung im Inneren des Rundsteckverbinders 1 bewirken kann.

Durch diese Anordnung in den Aufnahmeschlitzen 33 und/oder der Lagernut 35 kann eine relativ große Auflagefläche der Kabelschirmung 102 am Gehäuse 40 bereitgestellt werden.

Weiterhin kann die so ausgebildete Schirmanbindung 30 unabhängig von einem genauen Kabeldurchmesser des Kabels 100 ausgebildet sein. Denn im Gegensatz zu vorbekannten Schirmanbindungen mit Crimpverbindungen ist hier keine solche fest anliegende Crimpverbindung notwendig, sondern die Anbindung wird über die in den Aufnahmeschlitzen 33 aufgenommenen Teile der weitgehend beliebig weit abstehenden Kabelschirmung 102 bereitgestellt.

### Bezugszeichenliste

- 1: Rundsteckverbinder
- 10: Steckende
- 20: Kabelende
- 30: Schirmanbindung
- 31: inneres Schirmungsende
- 32: äußeres Schirmungsende
- 33: Aufnahmeschlitz
- 35: Lagernut
- 35a: innerer Anschlag
- 35b: äußerer Anschlag
- 36: Verbindungselement
- 37: Anschlagfläche
- 38: Kodierelement
- 40: Gehäuse
- 41: Presselement
- 50: Isolator
- 52: Kontaktende
- 53: Verdickung
- 60: Verriegelung
- 70: Dichtung
- 100: Kabel
- 101: Kabelabschnitt
- 102: Kabelschirmung
- 103: Leitungen
- K: Kabelführungsrichtung

## Patentansprüche

1. Rundsteckverbinder (1) mit
- einem Steckende (10), welches zum Herstellen einer Steckverbindung ausgebildet ist;
- einem Kabelende (20), an dem ein Kabel (100) mit einer Kabelschirmung (102) in eine Kabelführungsrichtung (K) aus dem Rundsteckverbinder (1) geführt werden kann; und
- einer Schirmanbindung (30), welche die Kabelschirmung (102) eines im Inneren des Rundsteckverbinders (1) angeordneten Kabelabschnitts (101) des Kabels (100) mechanisch und/oder elektrisch kontaktiert;
wobei die Schirmanbindung (30) zumindest einen Aufnahmeschlitz (33) aufweist, durch welchen die Kabelschirmung (102) des Kabelabschnitts (101) zumindest teilweise durchgeführt werden kann;
**dadurch gekennzeichnet, dass** der Aufnahmeschlitz (33) zumindest abschnittsweise etwa parallel zur der Kabelführungsrichtung (K) des Rundsteckverbinders (1) ausgebildet ist.

2. Rundsteckverbinder (1) nach Anspruch 1, wobei sich der Aufnahmeschlitz (33) von einem inneren Schirmungsende (31) der Schirmanbindung (30) in Richtung zu einem dem Kabel (100) zugewandten und/oder in Kabelführungsrichtung gewandten äußeren Schirmungsende (32) der Schirmanbindung (30) hin erstreckt.

3. Rundsteckverbinder (1) nach einem der voranstehenden Ansprüche, wobei die Schirmanbindung (30) zumindest zwei Aufnahmeschlitze (33) aufweist, und wobei durch jeden der zumindest zwei Aufnahmeschlitze (33) Teile der Kabelschirmung (102) des Kabelabschnitts (101) durchgeführt sind.

4. Rundsteckverbinder (1) nach einem der voranstehenden Ansprüche, wobei die Kabelschirmung (102) in Kabelführungsrichtung (K) betrachtet von radial innen nach radial außen durch den zumindest einen Aufnahmeschlitz (33) geführt ist.

5. Rundsteckverbinder (1) nach einem der voranstehenden Ansprüche, wobei der zumindest eine Aufnahmeschlitz (33) eine Lagerverbreiterung aufweist, durch welchen die Kabelschirmung (102) hindurchgeführt ist.

6. Rundsteckverbinder (1) nach einem der voranstehenden Ansprüche, wobei die Kabelschirmung (102) des Kabelabschnitts (101) zu zumindest einem Zopf verdreht durch den Aufnahmeschlitz (33) geführt ist.

7. Rundsteckverbinder (1) nach einem der voranstehenden Ansprüche, wobei die Schirmanbindung (30) zumindest eine Lagernut (35) aufweist, in welcher ein durch den Aufnahmeschlitz (33) hindurchgeführter Teil der Kabelschirmung (102) gelagert ist.

8. Rundsteckverbinder (1) nach einem der voranstehenden Ansprüche, wobei die Kabelschirmung (102) des Kabelabschnitts (101) gegen ein Gehäuse (40) des Rundsteckverbinders (1) gepresst ist.

9. Rundsteckverbinder (1) nach einem der voranstehenden Ansprüche, wobei die Schirmanbindung (30) etwa zylinderförmig und/oder metallisch ausgebildet ist.

10. Rundsteckverbinder (1) nach einem der voranstehenden Ansprüche, wobei der Rundsteckverbinder (1) einen Isolator (50) aufweist, in welchem elektrische Kontakte angeordnet sind, und welcher in ein Gehäuse (40) des Rundsteckverbinders (1) eingepresst ist.

11. Rundsteckverbinder (1) nach Anspruch 10, wobei die Schirmanbindung (30) ein Verbindungselement (36) aufweist, an welchem der Isolator (50) befestigt ist.

12. Rundsteckverbinder (1) nach Anspruch 10 oder 11, wobei die Schirmanbindung (30) eine Anschlagfläche (37) aufweist, mittels welcher der Isolator (50) in das Gehäuse (40) eingepresst ist.

13. Rundsteckverbinder (1) nach einem der voranstehenden Ansprüche, wobei die Schirmanbindung (30) ein Kodierelement (38) aufweist.

14. Verfahren zum Herstellen einer Steckverbindung zwischen einem Rundsteckverbinder (1) nach Anspruch 1 und einem Kabel (100), mit den Schritten:
- Bereitstellen eines Rundsteckverbinders (1) mit einem Steckende (10), welches zum Herstellen einer Steckverbindung ausgebildet ist;
- Bereitstellen eines Kabelendes (20);
- Anordnen eines Kabels (100) mit einer Kabelschirmung (102) an dem Rundsteckverbinder (1) derart, dass es an dem Kabelende (20) in eine Kabelführungsrichtung (K) aus dem Rundsteckverbinder (1) herausgeführt ist;
- Mechanisches und/oder elektrisches Kontaktieren der Kabelschirmung (102) eines im Inneren des Rundsteckverbinders (1) angeordneten Kabelabschnitts (101) des Kabels (100) mittels einer Schirmanbindung (30); und
- zumindest teilweises Durchführen der Kabelschirmung (102) des Kabelabschnitts (101) durch zumindest einen Aufnahmeschlitz (33) der Schirmanbindung (30), wobei der Aufnahmeschlitz (33) zumindest abschnittsweise etwa parallel zur der Kabelführungsrichtung (K) des Rundsteckverbinders (1) ausgebildet ist.

## Claims

1. A circular connector (1) comprising
- a plug end (10), which is designed to establish a plug connection;
- a cable end (20), at which a cable (100) having a cable shielding (102) can be guided out of the circular connector (1) in a cable guiding direction (K); and
- a shielding connection (30), which mechanically and/or electrically contacts the cable shielding (102) of a cable section (101) of the cable (100) arranged inside the circular connector (1);
wherein the shielding connection (30) comprises at least one receiving slot (33), through which the cable shielding (102) of the cable section (101) can be guided at least partially,
**characterized in that** the receiving slot (33) is formed at least in sections approximately parallel to the cable guiding direction (K) of the circular connector (1).

2. The circular connector (1) according to claim 1, wherein the receiving slot (33) extends from an inner shielding end (31) of the shielding connection (30) in the direction toward an outer shielding end (32) of the shielding connection (30) facing the cable (100) and/or facing in the cable guiding direction.

3. The circular connector (1) according to any one of the preceding claims, wherein the shielding connection (30) comprises at least two receiving slots (33), and wherein parts of the cable shielding (102) of the cable section (101) are guided through each of the at least two receiving slots (33).

4. The circular connector (1) according to any one of the preceding claims, wherein the cable shielding (102), viewed in the cable guiding direction (K), is guided through the at least one receiving slot (33) from radially inside to radially outside.

5. The circular connector (1) according to any one of the preceding claims, wherein the at least one receiving slot (33) comprises a bearing widening, through which the cable shielding (102) is guided.

6. The circular connector (1) according to any one of the preceding claims, wherein the cable shielding (102) of the cable section (101) is twisted into at least one braid and guided through the receiving slot (33).

7. The circular connector (1) according to any one of the preceding claims, wherein the shielding connection (30) comprises at least one bearing groove (35), in which a part of the cable shielding (102) guided through the receiving slot (33) is accommodated.

8. The circular connector (1) according to any one of the preceding claims, wherein the cable shielding (102) of the cable section (101) is pressed against a housing (40) of the circular connector (1).

9. The circular connector (1) according to any one of the preceding claims, wherein the shielding connection (30) is formed approximately cylindrical and/or metallic.

10. The circular connector (1) according to any one of the preceding claims, wherein the circular connector (1) comprises an insulator (50), in which electrical contacts are arranged, and which is pressed into a housing (40) of the circular connector (1).

11. The circular connector (1) according to claim 10, wherein the shielding connection (30) comprises a connecting element (36), at which the insulator (50) is fastened.

12. The circular connector (1) according to claim 10 or 11, wherein the shielding connection (30) comprises a stop surface (37), by means of which the insulator (50) is pressed into the housing (40).

13. The circular connector (1) according to any one of the preceding claims, wherein the shielding connection (30) comprises a coding element (38).

14. A method for producing a plug connection between a circular connector (1) according to claim 1 and a cable (100), comprising the steps of:
- providing a circular connector (1) with a plug end (10), which is designed to establish a plug connection;
- providing a cable end (20);
- arranging a cable (100) having a cable shielding (102) on the circular connector (1) such that it is guided out of the circular connector (1) at the cable end (20) in a cable guiding direction (K);
- mechanically and/or electrically contacting the cable shielding (102) of a cable section (101) of the cable (100) arranged inside the circular connector (1) by means of a shielding connection (30); and
- guiding the cable shielding (102) of the cable section (101) at least partially through at least one receiving slot (33) of the shielding connection (30), wherein the receiving slot (33) is formed at least in sections approximately parallel to the cable guiding direction (K) of the circular connector (1).

## Revendications

1. Connecteur circulaire (1) comprenant :
- une extrémité de connexion (10), conçue pour établir une connexion enfichable ;
- une extrémité de câble (20), au niveau de laquelle un câble (100) muni d'un blindage de câble (102) peut être guidé hors du connecteur circulaire (1) selon une direction de guidage du câble (K) ; et
- un dispositif de raccordement de blindage (30), lequel met en contact mécanique et/ou électrique le blindage de câble (102) d'une portion de câble (101) du câble (100) disposée à l'intérieur du connecteur circulaire (1);
le dispositif de raccordement de blindage (30) présentant au moins une fente de réception (33), à travers laquelle le blindage de câble (102) de la portion de câble (101) peut être introduit au moins partiellement,
**caractérisé en ce que** la fente de réception (33) est formée au moins par sections sensiblement parallèlement à la direction de guidage du câble (K) du connecteur circulaire (1).

2. Connecteur circulaire (1) selon la revendication 1, dans lequel la fente de réception (33) s'étend depuis une extrémité interne de blindage (31) du dispositif de raccordement de blindage (30) en direction d'une extrémité externe de blindage (32) du dispositif de raccordement de blindage (30) orientée vers le câble (100) et/ou dans la direction de guidage du câble.

3. Connecteur circulaire (1) selon l'une quelconque des revendications précédentes, dans lequel le dispositif de raccordement de blindage (30) présente au moins deux fentes de réception (33), et dans lequel des parties du blindage de câble (102) de la portion de câble (101) sont introduites à travers chacune desdites au moins deux fentes de réception (33).

4. Connecteur circulaire (1) selon l'une quelconque des revendications précédentes, dans lequel le blindage de câble (102), considéré dans la direction de guidage du câble (K), est guidé de l'intérieur radial vers l'extérieur radial à travers la ou les fentes de réception (33).

5. Connecteur circulaire (1) selon l'une quelconque des revendications précédentes, dans lequel la ou les fentes de réception (33) présentent un élargissement de logement, à travers lequel le blindage de câble (102) est guidé.

6. Connecteur circulaire (1) selon l'une quelconque des revendications précédentes, dans lequel le blindage de câble (102) de la portion de câble (101) est introduit à travers la fente de réception (33) sous la forme d'au moins une tresse torsadée.

7. Connecteur circulaire (1) selon l'une quelconque des revendications précédentes, dans lequel le dispositif de raccordement de blindage (30) présente au moins une rainure de logement (35), dans laquelle est logée une partie du blindage de câble (102) introduite à travers la fente de réception (33).

8. Connecteur circulaire (1) selon l'une quelconque des revendications précédentes, dans lequel le blindage de câble (102) de la portion de câble (101) est pressé contre un boîtier (40) du connecteur circulaire (1).

9. Connecteur circulaire (1) selon l'une quelconque des revendications précédentes, dans lequel le dispositif de raccordement de blindage (30) est formé de manière sensiblement cylindrique et/ou métallique.

10. Connecteur circulaire (1) selon l'une quelconque des revendications précédentes, dans lequel le connecteur circulaire (1) présente un isolant (50), dans lequel des contacts électriques sont disposés, et lequel est emmanché par pressage dans un boîtier (40) du connecteur circulaire (1).

11. Connecteur circulaire (1) selon la revendication 10, dans lequel le dispositif de raccordement de blindage (30) présente un élément de liaison (36), auquel l'isolant (50) est fixé.

12. Connecteur circulaire (1) selon la revendication 10 ou 11, dans lequel le dispositif de raccordement de blindage (30) présente une surface de butée (37), au moyen de laquelle l'isolant (50) est emmanché par pressage dans le boîtier (40).

13. Connecteur circulaire (1) selon l'une quelconque des revendications précédentes, dans lequel le dispositif de raccordement de blindage (30) présente un élément de codage (38).

14. Procédé de réalisation d'une connexion enfichable entre un connecteur circulaire (1) selon la revendication 1 et un câble (100), comprenant les étapes suivantes :
- mise à disposition d'un connecteur circulaire (1) comportant une extrémité de connexion (10) conçue pour établir une connexion enfichable ;
- mise à disposition d'une extrémité de câble (20) ;
- disposition d'un câble (100) muni d'un blindage de câble (102) sur le connecteur circulaire (1) de telle sorte qu'il soit guidé hors du connecteur circulaire (1) au niveau de l'extrémité de câble (20) selon une direction de guidage du câble (K) ;
- mise en contact mécanique et/ou électrique du blindage de câble (102) d'une portion de câble (101) du câble (100) disposée à l'intérieur du connecteur circulaire (1) au moyen d'un dispositif de raccordement de blindage (30) ; et
- introduction au moins partielle du blindage de câble (102) de la portion de câble (101) à travers au moins une fente de réception (33) du dispositif de raccordement de blindage (30), la fente de réception (33) étant formée au moins par sections sensiblement parallèlement à la direction de guidage du câble (K) du connecteur circulaire (1).
